# EUROPÄISCHE PATENTSCHRIFT

(11) **EP 0 401 155 B1**
(45) Veröffentlichungstag und Bekanntmachung des Hinweises auf die Patenterteilung: **04.05.1994**
(21) Anmeldenummer: 90810222.1
(22) Anmeldetag: 20.03.1990
(51) Int. Cl.: F02D 11/10, F02D 41/22

(54) **Vorrichtung zur Drehzahlregelung, insbesondere zur Drehzahlbegrenzung an einem Verbrennungsmotor**
Device for the regulation of rotation speed, in particular for the limitation of the rotation speed of a combustion engine
Dispositif de régulation de régime, en particulier pour limiter le régime d'un moteur à combustion

(30) Priorität: 30.05.1989 CH 2029/89
(43) Veröffentlichungstag der Anmeldung: 05.12.1990
(73) Patentinhaber: JESA AUTOMOBILE, JUTZELER, ERLENBACH, CH-3762 Erlenbach i/Simmental (CH)
(72) Erfinder: Jutzeler, Andreas, CH-3762 Erlenbach i/Simmental (CH)
(74) Vertreter: Tschudi, Lorenz

(56) Entgegenhaltungen:
- EP-A- 0 306 641
- FR-A- 2 385 553
- GB-A- 2 157 367
- US-A- 4 353 339
- PATENT ABSTRACTS OF JAPAN vol. 9, no. 103 (M-377)(1826) 08 Mai 85,& JP-A-59 226244 (NISSAN JIDOSHA K.K.) 19 Dezember 84
- RESEARCH DISCLOSURE. vol. 1988, no. 289, Mai 1985, NEW-YORK,NY,USA Seite 292 Anonymous: "DISCLOSURE NR 28942: Fuel Injector Programmed Calibration"

## Beschreibung

Die vorliegende Erfindung betrifft eine Vorrichtung zur Drehzahlregelung, insbesondere zur Drehzahlbegrenzung an einem Verbrennungsmotor, gemäss dem Oberbegriff des Patentanspruches 1.

Bekannt sind Drehzahlregler bzw. Drehzahlbegrenzer verschiedener Arten. Zur bekanntesten Gattung dürfte wohl der Vakuumregler gehören, der zwischen den Ansaugstutzen eines Motors und dem Vergaser eingebaut ist. Nachteilig beim Einbau dieses einfachen Reglers sind die pro Motortyp notwendigen Anpassarbeiten. Ein Nachrüsten ist bei gewissen Motortypen deswegen nur mit enormem Aenderungsaufwand möglich. Bei Motoren mit Katalysator oder bei Einspritzmotoren können diese Regler nicht mehr verwendet werden.

Eine weitere Gattung von Drehzahlbegrenzern arbeitet elektronisch. Es wird beispielsweise die Zeit zwischen zwei aufeinanderfolgenden Zündimpulsen gemessen und mit einer je Motor einstellbaren Konstante verglichen. Ist die Zündfolge kürzer als diese Konstante, d.h. die Drehzahl höher als zulässig, wird der nächste Zündimpuls unterdrückt. Dieser Vorgang wiederholt sich nach jedem Zündimpuls. Dem Motor werden auf diese Art einzelne Zündimpulse vorenthalten, ohne dass dabei das Brennstoffluftgemisch verändert würde. Bei gewissen Fahrweisen kommt es dadurch zu einem nachteiligen Rucken der mit Drehzahlbegrenzern dieser zweiten Gattung ausgerüsteten Fahrzeuge.

In der US-Patentschrift 4 353 339 ist eine weitere Art einer elektronisch arbeitenden Drehzahlsteuervorrichtung beschrieben. Zur Dosierung der Ansaugluftzufuhr an einem Verbrennungsmotor ist in einer mit dem Ansaugstutzen des Motors verbundenen Aussenkammer eine in unterschiedliche Positionen einstellbare Drosselklappe angeordnet. Ueblicherweise ist die Drosselklappe mechanisch mit einem Gaspedal verbunden, so dass die Drehzahl des Motors entsprechend der Bewegung des Gashebels verstellbar ist. Zur Verbesserung des Ansprechverhaltens der Bewegung der Drosselklappe auf die Bewegung des Gaspedals ist in der obgenannten Patentschrift die mechanische Verbindung durch ein elektrisches Servosteuersystem ersetzt worden. Eine derartige elektrische Servosteuerung umfasst ein erstes Potentiometer, das die Bewegung des Gaspedales in ein entsprechendes elektrisches Signal umwandelt. Das Signal wird auf elektrischem Wege verarbeitet und ein Stellglied wird so angesteuert, dass es die Drosselklappe in eine der neuen Stellung des Gaspedales entsprechende Position verstellt. Die Drosselklappe ist durch die Rückholfeder in die geschlossene Stellung vorgespannt. Dabei ist es möglich, über ein zweites Potentiometer die Stellung und Bewegungsrichtung der Drosselklappe zu kontrollieren, und durch Vergleichen mit dem Signal des ersten Potentiometers zu überwachen.

Wird ein weiteres Signal, das die Motordrehzahl kennzeichnet, wie dies in der obgenannten Patentschrift ebenfalls erwähnt ist, als dritte Grösse herangezogen, lässt sich die Einrichtung so erweitern, dass eine durch die Stellung des Gaspedales vorgegebene Motordrehzahl, in weiten Grenzen unabhängig von der Motorbelastung, konstant gehalten werden kann.

In der FR-A-2 385 553 ist eine elektronisch arbeitende Vorrichtung für eine Geschwindigkeitsregelung an einem Fahrzeug offenbart. Es ist ein elektrischer Regler vorhanden, mit dem die Drosselklappe eines Vergasers, angetrieben von einem Elektromotor, verstellt wird. Je nach der Stellung und Bewegung des Gaspedales an dem ein elektrischer Sollwertgeber angeordnet ist, wird der Elektromotor in der einen oder anderen Richtung angetrieben. Die Stellung der Drosselklappe wird mittels einem Istwertgeber festgestellt. Die Signale des Sollwertgebers und des Istwertgebers werden an einem Signalkomparator miteinander verglichen. Zwischen dem Elektromotor und einem Verstellmechanismus für die Drosselklappe ist eine elektromagnetische Kupplung angeordnet, die normalerweise mit Strom beaufschlagt und eingekuppelt ist. Es ist vorgesehen, dass beispielsweise beim Betätigen der Fahrzeugbremse oder der Fahrzeugkupplung die elektromagnetische Kupplung ausgeschaltet wird, wobei dann die Drosselklappe des Vergasers mittels Federkraft in die Schliessstellung zurückgestellt wird. Eine weitere Ausführung sieht vor, dass die Motordrehzahl gemessen und in den Regelkreis einbezogen wird. Eine bestimmte Stellung des Gaspedales entspricht dann einer bestimmten Motordrehzahl. Diese kann mittels eines weiteren Gebers auf einen maximalen Wert begrenzt werden.

Nachteilig an diesen beiden letztgenannten Vorrichtungen ist, dass keine Mittel vorgesehen sind, um elektrische Leitungen zu überwachen. So kann es beim Unterbruch von bestimmten Leitungen vorkommen (ein Eingangssignal an den bespielsweise in der FR-A-2 385 553 mit einem Widerstands-T-Glied aufgebauten Signalkomparatoren wird null), dass die Drosselklappe des Vergasers vollständig geöffnet anstatt geschlossen wird, was zu einer gefährlichen Fahrzeugbeschleunigung führt.

Es ist die Aufgabe der vorliegenden Erfindung, eine Vorrichtung zur Drehzahlregelung, insbesondere zur Drehzahlbegrenzung, für einen Verbrennungsmotor zu schaffen, die an jeden Motortyp ohne zusätzlich vorzunehmende Einstellarbeiten in einfacher Weise auch nachträglich anbaubar ist und mit der der Motor auch bei erreichter Grenzdrehzahl ohne zu rucken optimal arbeitet, wobei der vorgenannte sicherheitstechnische Mangel zu beseitigen ist.

Die vorliegende Erfindung löst die gestellte Aufgabe unter Verwendung eines elektronischen Gaspedales, wie die zuletzt beschriebenen Vorrichtungen oftmals benannt werden, mit den im kennzeichnenden Teil des Patentanspruches 1 aufgeführten Merkmalen.

Anhand der beiliegenden Figuren wird die Erfindung in der Folge beispielsweise näher beschrieben. Es zeigen
- Fig. 1: ein gesamtes Blockschaltbild der erfindungsgemässen Vorrichtung,
- Fig. 2: ein Blockschaltbild der Steuerelektronik,
- Fig. 3: ein Schaltschema der Mittel zur Leitungsüberwachung, und
- Fig. 4: ein Blockschaltbild einer weiteren Ausführungsform der Steuerelektronik.

Das in der Fig. 1 dargestellte Gesamtblockschaltbild der erfindungsgemässen Vorrichtung umfasst im wesentlichen ein elektronisches Gaspedal. Eine zentrale Steuerelektronik 3 ist über eine erste, dreiadrige elektrische Leitung 2 mit einem Sollwertgeber 1, über eine zweite, dreiadrige elektrische Leitung 7 mit einem Istwertgeber 6 und über eine dritte, einadrige elektrische Leitung 8 mit der Zündspule 20 und dem Unterbrecher 21 der Zündeinrichtung des Motors verbunden. Gespiesen wird die Steuerelektronik über eine vierte, zweiadrige elektrische Leitung 22, welche mit dem Plus- und Minuspol des Akkumulators 19 verbunden ist. Sowohl die erste als auch die zweite und dritte elektrische Leitung 2, 7, 8 führen der Steuerelektronik 3 elektrische Signale zu. Die mit dem Sollwertgeber 1 verbundene erste elektrische Leitung 2 führt der Steuerelektronik 3 ein Signal zu, das als Sollwert bezeichnet, der Stellung eines Gaspedales 17 des Sollwertgebers 1 entspricht. Letzteres ist zur Abtastung seiner Lage mit einem Potentiometer 18 mechanisch gekoppelt. Die zweite elektrische Leitung 7 führt der Steuerelektronik 3 ein elektrisches Signal zu, dessen Grösse, als Istwert bezeichnet, der Stellung eines Stellorganes 13 innerhalb eines Steuerelementes 4 entspricht. Der Istwertgeber 6 ist ein mechanisch mit dem Verstellorgan 13 gekoppeltes weiteres Potentiometer. Mit der dritten elektrischen Leitung 8 wird der Steuerelektonik 4 ein weiteres elektrisches Signal zugeführt, das eine Information über den Drehzahltakt des Motors, welcher beispielsweise zwischen der Zündspule 20 und dem Unterbrecher 21 abgegriffen werden kann, liefert. Die Steuerelektronik 3 ist vorzugsweise mit einer bestückten Leiterplatte in gedruckter Schaltungstechnik aufgebaut. Auf der Leiterplatte ist ebenfalls ein Einstellmittel 10 beispielsweise in Form eines dritten Potentiometers angeordnet, mit dem eine maximale Drehzahl des Motors an den die Vorrichtung angebaut ist, einstellbar ist. Sowohl die erste als auch die zweite und dritte elektrische Leitung 2, 7, 8 werden mittels Ueberwachungsmittel 9, welche ebenfalls auf der Leiterplatte der Steuerelektronik 3 angeordnet sind, auf richtiges Funktionieren überwacht. Das Ueberwachungsmittel 9 wird zu einem späteren Zeitpunkt im Detail erklärt.

Die Steuerelektronik 3 weist im weiteren drei elektrische Verbindungsleitungen 23, 24, 25 auf. Die erste elektrische Verbindungsleitung 23 dient zum Zuführen eines Signales an das eine Ende einer Spule einer elektromechanischen Kupplung 12, welche im Steuerelement 4 angeordnet ist. Das andere Ende der Spule ist dabei mit dem Pluspol der Fahrzeugbatterie verbunden. Die zweite und die dritte elektrische Verbindungsleitung 24, 25 sind mit einem ebenfalls im Steuerelement 4 angeordneten Elektromotor 11 verbunden. Je nach Polarität der durch die Steuerelektronik 3 an die beiden letztgenannten Verbindungsleitungen angelegten Spannung wird der Elektromotor 11 zum Drehen in der einen oder anderen Richtung veranlasst. Durch Beaufschlagen der Spule der elektromechanischen Kupplung 12 mit einem über die erste Verbindungsleitung 23 fliessenden Strom wird die Welle des Motors 11 mit dem Verstellorgan 13 mechanisch gekoppelt. Das Verstellorgan 13 seinerseits ist mittels einem Kabelzug 14 mit einem weiteren Element 5 verbunden, welches zum Aendern des Brennstoffluftgemisches des Verbrennungsmotors bestimmt ist. Im gezeigten Beispiel stellt das weitere Element 5 eine Vergaseranordnung dar mit einer Drosselklappe 15 und einer Rückstellfeder 16. Bei entkoppelter Kupplung 12 ist die Drosselklappe 15 durch die Rückstellfeder 16 in seiner dem Leerlauf des Motors entsprechenden Ruhelage gehalten. Durch Betätigung der Kupplung 12 und des Motors 10 erfolgt über das Verstellorgan 13 und den Kabelzug 14 ein Verstellen der Drosselklappe 15. Die Lage des Verstellorganes 13 bzw. der Drosselklappe 15 wird jederzeit über den Istwertgeber 6 der Steuerelektronik 3 gemeldet. Das Verstellorgan 13 ist im gezeigten Ausführungsbeispiel als Rad ausgebildet, an welches der ursprünglich mit dem Gaspedal 17 verbundene Kabelzug 14 angeschlossen ist. An der Vergaseranordnung 5 erfolgt dadurch keine Aenderung. Das Steuerelement 4 ist als Einheit, welche den Motor 11, die elektromechanische Kupplung 12, das Verstellorgan 13 und den Istwertgeber 6 umfasst, aufgebaut. Anstelle einer Vergaseranordnung als weiteres Element 5 könnte ebensogut eine Einspritzanordnung vorhanden sein.

Die Steuerelektronik 3 erfüllt in der Vorrichtung die folgenden Aufgaben: Sie hält den Sollwert und den Istwert gleich, so lange die mit dem Einstellmittel 10 eingestellte maximale Drehzahl des Verbrennungsmotors noch nicht erreicht ist und der Verbrennungsmotor nicht überlastet ist; Sie begrenzt die maximale Drehzahl auf den mit dem Einstellmittel 10 eingestellten Wert und sie lässt ein Einschalten der Kupplung 12 unter der Voraussetzung, dass die Ueberwachungsmittel 9 keine fehlerhafte erste, zweite und/oder dritte elektrische Leitung 2, 7, 8 feststellen nur zu, wenn die Grössen der Signale des Sollwertgebers 1 und des Istwertgebers 6 ungefähr gleich sind. Die Kupplung 12 ist ausgeschaltet, wenn die Grösse des Signales des Sollwertgebers 1 die Signalgrösse des Istwertgebers 6 um einen bestimmten, durch die Vergleichsmittel 29 (Fig. 2) festgestellten Betrag unterschreitet.

Beim Betätigen des Gaspedales 17 wird das Potentiometer 18 aus seiner Nullage bewegt und gibt einen entsprechenden Sollwert ab. Bei intakten elektrischen Leitungen 2, 7, 8 ist die Spule der elektromagnetischen Kupplung 12 mit Strom beaufschlagt. Die Kupplung 12 koppelt die Welle des Motors 11 mechanisch an das Verstellorgan 13. Der Motor 11 wird über die zweite und dritte elektrische Verbindungsleitung 24, 25 in Drehung versetzt, wobei das Verstellorgan 13 über den Kabelzug 14 die Drosselklappe 15 der Vergaseranordnung 5 öffnet. Die Drehbewegung des Verstellorganes 13, welches mechanisch mit dem Potentiometer 6 gekoppelt ist, wird durch letzteres überwacht und der Steuerelektronik über die zweite elektrische Leitung 7 als Istwert zurückgemeldet. Die Verstellung der Drosselklappe 15 erfolgt so weit und so lange, bis der Istwert die gleiche Grösse wie der Sollwert erreicht hat. Die Drosselklappe 15 folgt der Bewegung des Gaspedales 17, wie wenn sie direkt mit dem Kabelzug 14 mit letzterem verbunden wäre. Wie bereits gesagt, wird der Drehzahltakt über die dritte elektrische Leitung 8 der Steuerelektronik 3 in Form von Impulsen zugeführt. Diese Impulse werden in der Steuerelektronik 3, wie noch erklärt werden wird, gewandelt und mit einem mit dem Einstellmittel 10 eingestellten Wert verglichen. Uebersteigt das Drehzahlsignal den eingestellten Wert, so wird die Drosselklappe 15 mit dem Elektromotor 11 so lange zurückgestellt, bis das von der Drehzahl abgeleitete Signal dem eingestellten Wert entspricht. Die Drehzahl des Motors kann durch eine weitere Betätigung des Gaspedales 17 dadurch nicht mehr erhöht werden. Durch das Zurückstellen der Drosselklappe 15 wird im Motor das Brennstoffluftgemisch verändert, was einer Drehzahlbegrenzung ohne das in der Einleitung erwähnte Rucken gleichkommt. Bei einer fehlerhaften ersten, zweiten und/oder dritten elektrischen Leitung 2, 7, 8 wird ein weiteres Eingeschaltetsein der elektromagnetischen Kupplung 12 verunmöglicht. Die Welle des Elektromotors 11 wird dadurch vom Verstellorgan 13 entkoppelt und die Drosselklappe 15 durch die Wirkung der Rückstellfeder 16 in die der Leerlaufdrehzahl des Verbrennungsmotors entsprechende Ruhelage zurückgeführt. Eine Entkopplung des Elektromotores 11 vom Verstellorgan 13 durch den Elektromagneten 12 erfolgt, wie bereits erwähnt, auch dann, wenn die Signalgrösse des Sollwertes die Signalgrösse des Istwertes um einen bestimmten Betrag unterschreitet. Dies ist beispielsweise beim Loslassen des Gaspedales 17 während eines Schaltvorganges der Fall. Durch das Entkoppeln des Elektromotores 11 vom Verstellorgan 13 wird ein schnelles Rückführen der Drosselklappe 15 in ihre dem Leerlauf entsprechende Ruhelage erreicht und dadurch ein unnötiges Aufheulen des Motors vermieden. Die Kupplung 12 bleibt solange ausgeschaltet, bis der Istwert wieder ungefähr gleich dem Sollwert ist.

Die Vorrichtung zeichnet sich dadurch aus, dass sie an jeden Motortyp eines bestehenden Fahrzeuges auf relativ einfache Art nachträglich angebaut werden kann. Einstellungen oder Abänderungen am Verbrennungsmotor oder an der Vergaser- bzw. der Einspritzanordnung sind durch die Nachrüstung der Vorrichtung nicht erforderlich. Einzig die mechanische Kopplung des Kabelzuges 14 ist vom Gaspedal 17 zu lösen und das lose Ende des Kabelzuges 14 mit dem Verstellorgan 13 zu verbinden. Mit dem Gaspedal 17 ist das Potentiometer 18 mechanisch zu koppeln.

Die Fig. 2 zeigt ein Blockschaltbild des Steuerstromkreises 3. Auf der linken Seite des Schaltbildes sind die bereits anhand der Fig. 1 genannten und erklärten verschiedenen elektrischen Leitungen 2, 7, 8, 22, 23, 24, 25 zum Zuführen und Ausgeben der verschiedenen bereits genannten Signale dargestellt. Die vierte elektrische Leitung 22 dient zum Versorgen der Steuerschaltung 3 mit elektrischer Energie. Sie führt innerhalb der Steuerschaltung auf einen Spannungsstabilisator 26, an dessen Ausgang eine stabilisierte Spannung von beispielsweise 8 Volt vorhanden ist.

Mit dieser Spannung werden die einzelnen Funktionsblöcke der Steuerschaltung versorgt. Die erste, zweite und dritte elektrische Leitung 2, 7, 8, die ein oder mehradrig ausgeführt sind, führen auf je ein Ueberwachungsmittel 9, dessen Funktion weiter hinten erklärt wird. Der Ausgang des Ueberwachungsmittels 9 für den Sollwert ist mit dem Eingang des Vergleichsmittels oder Komparators 29 und mit einem ersten Eingang eines Subtrahierers 30 verbunden. Der Ausgang des Ueberwachungsmittels 9 für den Istwert führt auf den anderen Eingang des Komparators 29 sowie auf den einen Eingang eines Differentiators 31. Der Ausgang des Ueberwachungsmittels 9 für die Drehzahltaktimpulse führt auf den Eingang eines Frequenz-Spannungswandlers 27. Der Ausgang dieses Frequenz-Spannungswandlers ist mit einem zweiten Eingang des Subtrahierers 30 verbunden. Dessen Ausgang, der ein Differenzsignal der an seinen Eingängen anliegenden Signale liefert, führt auf einen zweiten Eingang des Differentiators 31. Der Ausgang dieser Stufe ist mit Verstärkern 34 verbunden, welche je nach Ausgangssignal des Differentiators 31 ein Spannungspotential mit einer solchen Polarität an die elektrischen Verbindungsleitungen 24, 25 abgeben, dass der Elektromotor 11 entweder in der einen oder anderen Richtung angetrieben wird. Je ein weiterer Ausgang von jedem Ueberwachungsmittel 9, in der Fig. 2 mit a, b, c gekennzeichnet, ist einerseits einer ersten logischen NOR-Schaltung 32 zugeführt und andererseits mit einer zweiten logischen NOR-Schaltung 33 verbunden. Die logische NOR-Schaltung 32 weist einen weiteren Eingang auf, der an den Ausgang des Komparators 29 geschaltet ist. Der Ausgang der ersten NOR-Schaltung steuert über einen weiteren Verstärker 34 und über die elektrische Verbindungleitung 23 die elektromechanische Kupplung 12. Zur Anzeige verschiedener Betriebszustände weist die Steuerschaltung 3 drei Leuchtdioden 35, 36, 37 auf. Jede der Leuchtdioden 35, 36, 37 wird je über eine weitere Verstärkerstufe 34 angesteuert. Die erste Leuchtdiode 35 zeigt grünleuchtend den normalen Betriebszustand der Steuerschaltung an. Die zweite Leuchtdiode 36 leuchtet rot, wenn ein Ueberwachungsmittel 9 eine fehlerhafte erste, zweite und/oder dritte elektrische Leitung 2, 7, 8 feststellt. Die dritte Leuchtdiode gibt ein gelbes Licht ab, wenn der Sollwert wesentlich kleiner ist als der Istwert.

Anstelle der Leuchtdioden wäre es ebenfalls denkbar, die entsprechenden Signale auf einen Stecker zum Anschliessen eines Testgerätes zu führen.

Im Fequenzspannungswandler 27 ist eine zusätzliche im wesentlichen bistabile Stufe eingebaut, die in der Fig. 2 nicht sichtbar ist und an die das vom Einstellmittel 10 zum Begrenzen der maximalen Drehzahl abgenommene Potential angelegt ist. Der Ausgang des Frequenzspannungswandlers wirkt durch diese zusätzliche Stufe so, dass beim Erreichen der maximalen Motordrehzahl, welche durch das Einstellmittel 10 vorgegeben ist, eine grosse Spannung abgegeben wird. Diese Spannung wird im Subtrahierer 30 vom Sollwert subtrahiert. Für den Differentiator 31 sieht das so aus, als ob der Sollwert verkleinert worden wäre. Der Differentiator 31 steuert in diesem Fall die Verstärker 34 zum Beaufschlagen des Motors 11 in der Weise, dass ein Zurückstellen der Drosselklappe 15 bewirkt wird. Wenn der Verbrennungsmotor in einem Drehzahlbereich arbeitet, der unterhalb der eingestellten maximalen Drehzahl liegt, hat das Ausgangssignal des Frequenzspannungswandlers 27 im wesentlichen keinen Einfluss auf den Sollwert. An den Eingängen des Differentiators 31 liegen in diesem Fall im Prinzip der Istwert und der Sollwert an. Bei unterschiedlichen Pegeln wird der Elektromotor 11 so lange in der entsprechenden Richtung gedreht, bis der Pegel des Istwertes gleich dem Pegel des Sollwertes ist. Entsprechend wird auch die Drosselklappe 5 in der Vergaseranordnung verstellt. Sie folgt der Bewegung des Gaspedales.

Die erste logische NOR-Schaltung 32 aktiviert die elektromechanische Kupplung 12 immer dann, wenn der Istwert nicht wesentlich vom Sollwert abweicht, was durch den Komparator 29 feststellbar ist, und falls keine fehlerhafte erste, zweite und/oder dritte elektrische Leitung 2, 7, 8 vorhanden ist. Im Falle eines Fehlers auf einer der genannten elektrischen Leitungen 2, 7, 8 wird durch ein entsprechenes Potential am zusätzlichen Ausgang a, b und/oder c des entsprechenden Ueberwachungsmittels 9 die erste NOR-Schaltung 32 gesperrt, was zur Folge hat, dass die Kupplung 12 nicht mehr aktiv sein kann und die Kopplung zwischen dem Elektromotor 11 und dem Verstellorgan 13 trennt. Die Drosselklappe 15 gelangt, rückgeführt durch die Rückstellfeder 16, in ihre Ruhelage. Ein Leitungsfehler wird durch die entsprechend angesteuerte zweite NOR-Schaltung 33 durch das Aufleuchten der zweiten Leuchtdiode 36 gekennzeichnet.

In der Fig. 3 ist ein Schaltungsbeispiel für das Ueberwachungsmittel 9 des Istwertes dargestellt. An die stabilisierte Spannung von 8 Volt ist ein erster Widerstand 39 in Serie zu einer in einem Optokoppler 38 angeordneten Leuchtdiode geschaltet. Der Ausgang der Leuchtdiode ist über eine erste Ader der zweiten elektrischen Leitung 7 mit dem Istwertgeber 6 verbunden. Dieser liegt andererseits über eine zweite Ader der elekrischen Leitung 7 an dem Massenpotential GND der Steuerschaltung 3. Parallel zum Istwertgeber 18 ist noch eine Zenerdiode 41 geschaltet. Das Potential am Mittelabgriff des Istwertgebers 18 gelangt über eine dritte Ader der elektrischen Leitung 7 zur Ueberwachungsschaltung 9. Ein zweiter Widerstand 40 verbindet die letztgenannte Ader mit dem Massenpotential GND der Steuerschaltung. Durch den bei intakter elektrischer Leitung 7 durch die Leuchtdiode des Optokopplers 38 fliessenden Strom wird diese zum Leuchten angeregt und durch das von der Diode ausgesendete Licht ein im Optokoppler 38 integrierter Fototransistor leitend gehalten. Der Emitter dieses Transistors ist mit dem Massenpotential GND verbunden und demzufolge in diesem Fall auch der Ausgang b und die an diesen Ausgang angeschlossenen Eingänge der beiden früher genannten NOR-Schaltungen 32, 33.

Bei einem Kabelbruch der zweiten Leitung 7 gelangt infolge des Stromunterbruchs der Fototransistor des Optokopplers 38 in den Sperrzustand, wodurch der Ausgang b hochohmig und die entsprechenden Eingänge der genannten NOR-Schaltungen ihren logischen Pegel ändern. Ein allfällig durch die vorgängig beschriebene Kupplung 12 fliessender Strom wird unterbrochen, und die zweite Leuchtdiode 36 sendet das rote Alarmsignal aus.

In der Fig. 4 ist eine weitere Ausführungsform einer Steuerelektronik für die erfindungsgemässe Vorrichtung gezeigt. Wie es heute üblich ist, hat man auch hier versucht, die Steuerelektronik 3 mit einem Mikrorechner zu realisieren. Dieser umfasst eine Mikroprozessoreinheit 42, einen Nur-Lesespeicher 43, einen Schreib- und Lesespeicher 44, einen Zähler- und Zeitstromkreis 45 sowie einen Analog-Digitalwandler 46 zum Umwandeln der analogen Sollwert- und Istwertsignale, die vom Gaspedal über die erste elektrische Leitung 2 und vom Steuerelement über die zweite elektrische Leitung 7 der Steuerelektronik 3 zugeführt werden, in entsprechende digitale Datenworte. Der Mikrorechner umfasst im weiteren eine programmierbare Ein- und Ausgabeeinheit 47 und einen Adressendecoder 48. Die einzelnen Bausteine sind miteinander über einen Adressbus 49 und einen Datenbus 50 verbunden. Der Mikrorechner ist hardwaremässig in einer bekannten Anordnung aufgebaut. Eine nähere Beschreibung der einzelnen Bausteine erübrigt sich deshalb. Elemente mit gleichen Bezugszeichen zu denjenigen der Steuerelektronik, die in der Fig. 2 dargestellt ist, weisen entsprechende, bereits vorne beschriebene Funktionen auf. Indem dass die Steuerelektronik mit einem Mikrorechner aufgebaut worden ist, ergeben sich zusätzliche Vorteile für die erfindungsgemässe Vorrichtung. Im einen sind weniger störungsanfällige Analogsignale vorhanden. Ebenfalls lässt sich die Anzahl der Bauelemente vermindern, wodurch die Sicherheit der Schaltung gegen Ausfälle weiter erhöht werden kann. Ein zusätzlicher wesentlicher Vorteil dieser Schaltung ergibt sich durch die Anordnungsmöglichkeit einer seriellen Schnittstelle 51, über welche mittels einem nicht gezeigten Testgerät die ganze Vorrichtung überprüft oder einzelne Werte und Charakteristiken der Vorrichtung ohne Aenderung der Hardware der Steuerelektronik rein durch Aendern von Programmparametern einem jeweiligen Bedarf angepasst werden können. Es ist ebenfalls die Möglichkeit vorhanden, im Schreib- und Lesespeicher 44 ein sogenanntes Logbuch anzulegen, in welchem Manipulationen oder Störungen im Betrieb festgehalten sind. Diese Werte können im Service- oder Störungsfalle über die serielle Schnittstelle 51 ausgelesen und im Testgerät analysiert werden. Anstelle eines Testgerätes kann an die serielle Schnittstelle natürlich auch ein Modem angeschlossen werden, das ermöglicht, das Testgerät über eine Telefonleitung mit der Steuerelektronik zu verbinden und so eine Ferndiagnose oder Ferneinstellung von Parametern vorzunehmen. Dadurch, dass Ferndiagnosen in der soeben skizzierten Art möglich sind, lassen sich für den Kunden erhebliche Servicekosten einsparen.

## Patentansprüche

1. Vorrichtung zur Drehzahlregelung, insbesondere zur Drehzahlbegrenzung an einem Verbrennungsmotor eines Fahrzeuges mit einem vom Fahrer betätigbaren Sollwertgeber (1), der über eine erste elektrische Leitung (2) mit einer Steuerelektronik verbunden ist, mit einem Steuerelement (4), das einen Elektromotor (11), eine elektromechanische Kupplung (12), ein Verstellorgan (13), welches über einen Kabelzug (14) mit einer verstellbaren Einrichtung (5), die zum Aendern des Brennstoffluftgemisches des Verbrennungsmotors bestimmt ist, gekoppelt ist, sowie einen Istwertgeber (6) aufweist, der über eine zweite elektrische Leitung (7) zum Melden der Stellung der Einrichtung (5) mit der Steuerelektronik (3) verbunden ist, sowie mit einer dritten elektrischen Leitung (8), die zum Zuführen des Drehzahltaktes des Verbrennungsmotors an die Steuerelektronik bestimmt ist, wobei ein auf die Steuerelektronik (3) wirkendes Mittel (10) zum Einstellen einer maximalen Motordrehzahlvorgabe vorhanden ist, dadurch gekennzeichnet, dass Mittel (9) zum Ueberwachen der ersten, zweiten und dritten elektrischen Leitung auf Unterbrüche vorhanden sind, wobei bei einem Unterbruch der ersten, zweiten und/oder dritten elektrischen Leitung die Kupplung (12) das Verstellorgan (13) vom Elektromotor (12) entkoppelt, wodurch die verstellbare Einrichtung (5) mit einem Rückstellmittel (16) in seine dem Leerlauf des Motors entsprechende Ruhelage rückstellbar ist.

2. Vorrichtung nach Anspruch 1, dadurch gekennzeichnet, dass der Istwertgeber (6) mit dem Verstellorgan (13) mechanisch gekoppelt ist.

3. Vorrichtung nach Anspruch 1 oder 2, dadurch gekennzeichnet, dass die verstellbare Einrichtung (5) eine Vergaseranordnung mit einer Drosselklappe (15) und einer Rückstellfeder (16) oder eine Einspritzanordnung ist.

4. Vorrichtung nach einem der Ansprüche 1 bis 3, dadurch gekennzeichnet, dass Mittel (29, 42, 46) zum Vergleichen der Grössen der vom Sollwertgeber (1) und Istwertgeber (6) abgegebenen Signale vorhanden sind und dass beim Feststellen des Unterschreitens der Grösse des Signales des Sollwertgebers (1) um einen bestimmten Betrag zur Signalgrösse des Istwertgebers (6) die Kupplung (12) ausgeschaltet ist.

5. Vorrichtung nach einem der Ansprüche 1 bis 4, dadurch gekennzeichnet, dass die Steuerelektronik (3) einen mit einem Softwareprogramm steuerbaren Mikrorechner (42, 43, 44, 45, 46, 47, 48, 49, 50) umfasst, dass am Mikrorechner eine serielle Schnittstelle (51) vorhanden ist und dass die serielle Schnittstelle zum Datenaustausch mit einem Test- und/oder Programmiergerät bestimmt ist, welches direkt oder über ein Modem an die Schnittstelle (51) anschliessbar ist.

6. Vorrichtung nach Anspruch 6, dadurch gekennzeichnet, dass der Mikrorechner einen Schreib-Lese-Speicher (44) mit Speicherzellen zum Abspeichern von Daten über Betriebszustände der Vorrichtung aufweist und dass diese Daten über die serielle Schnittstelle (51) an das damit wirkverbundene Testgerät übergebbar sind.

## Claims

1. A device for the regulation of rotation speed, in particular for the limitation of the rotation speed of a combustion engine of a vehicle, having a set point indicator (1) operated by the driver, which is connected to control electronics via a first electrical line (2), having a driving element (4) which has an electromotor (11), an electromagnetic clutch (12), a setting element (13), which is connected to an adjustable device (5), which serves to change the fuel-air mixture, as well as an actual value indicator (6), which is connected to the control electronics (3) via a second electrical line (7) to report the position of the adjustable device (5), as well as a third electrical line (8), which serves to convey the r.p.m. cycle of the combustion engine to the control electronics, a means (10) being provided, acting upon the control electronics (3), to set the pre-given maximal engine r.p.m., characterized in that means (9) are provided to monitor the first, second and third electrical line for interruptions, the clutch (12) during an interruption of the first, second and/or third electrical line decoupling the setting element (13) from the electromotor (12) <sic. (11)>, the adjustable device (5) being resettable with resetting means (16) to its resting position corresponding to the idling of the motor.

2. The device according to claim 1, characterized in that the actual value indicator (6) is mechanically coupled to the setting element (13).

3. The device according to claim 1 or 2, characterized in that the adjustable device (5) is a carburator arrangement with a throttle (15) and a return spring (16) or an injection arrangement.

4. The device according to one of the claims 1 to 3, characterized in that means (29, 42, 46) are provided to compare the sizes of the signals given by the set point indicator (1) and the actual value indicator (6) and in that the clutch (12) is disconnected when it is determined that the size of the signal of the set point indicator (1) falls short of the signal size of the actual value indicator (6) by a certain amount.

5. The device according to one of the claims one to 4, characterized in that the control electronics (3) has a micro-computer (42, 43, 44, 45, 46, 47, 48, 49, 50), which can be controlled with a software programme, in that a serial interface (51) is provided on the micro-computer, and in that the serial interface serves data exchange with a test and/or programming unit, which can be connected directly, or via a modem, to the serial interface.

6. The device according to claim 6, characterized in that the micro-computer has a read-write memory (44) with memory locations to store data on operational conditions of the device, and in that these data are transferable to the test unit operatively connected thereto via the serial interface (51).

## Revendications

1. Dispositif de régulation de régime, en particulier pour la régulation du régime d'un moteur à combustion interne d'un véhicule, comprenant un transmetteur de valeur de consigne (1) actionnable par le conducteur, lequel est relié par une première ligne électrique (2) à une électronique de commande, un élément de commande (4), un moteur électrique (11), un embrayage électromécanique (12), un organe de réglage (13), lequel est accouplé, par l'intermédiaire d'une commande à câble (14) à un dispositif réglable (5) qui est destiné à la modification du mélange air-carburant du moteur à combustion interne, de même qu'un transmetteur de valeur réelle (6) qui est relié, par l'intermédiaire d'une seconde ligne électrique (7) permettant de signaler la position du dispositif (5), à l'électronique de commande (3), ainsi qu'une troisième ligne électrique (8) qui est destinée à amener le contact de régime du moteur à combustion interne à l'électronique de commande, un moyen (10) agissant sur l'électronique de commande (3) existant pour le réglage de la référence de régime maximal du moteur, caractérisé en ce qu'il existe des moyens (9) pour surveiller les coupures de la première, seconde et troisième lignes électriques, l'embrayage (12) désaccouplant l'organe de réglage (13) du moteur électrique (12), en cas d'interruptions de la première, de la seconde et/ou de la troisième lignes électriques, le dispositif réglable (5) étant repositionnable avec un moyen de repositionnement (16) dans sa position de repos correspondant à la marche du moteur au ralenti.

2. Dispositif selon la revendication 1 caractérisé en ce que le transmetteur de valeur réelle (6) est couplé mécaniquement à l'organe de réglage (13).

3. Dispositif selon la revendication 1 ou 2 caractérisé en ce que le dispositif réglable (5) est un arrangement du carburateur avec un papillon (15) et un ressort de rappel (16) ou un arrangement d'injection.

4. Dispositif selon l'une des revendications 1 à 3 caractérisé en ce que les moyens (29, 42, 46) de comparaison des grandeurs des signaux délivrés par le transmetteur de valeur de consigne (1) et le transmetteur de valeur réelle (6) existent et que, lors de la constatation du franchissement de la grandeur du signal du transmetteur de valeur de consigne (1) de la valeur d'un montant déterminé par rapport à la grandeur du signal du transmetteur de valeur réelle (6), l'embrayage (12) est désaccouplé.

5. Dispositif selon l'une des revendications 1 à 4 caractérisé en ce que l'électronique de commande (3) comprend un microprocesseur (42, 43, 44, 45, 46, 47, 48, 49, 50) commandable par un logiciel de manière qu'une interface série (51) existe sur le microprocesseur et que l'interface série d'échange de données soit destinée à un appareil de test et/ou de programmation qui est directement raccordable, par l'intermédiaire d'un modem, à l'interface (51).

6. Dispositif selon la revendication 6 caractérisé en ce que le microprocesseur présente une mémoire d'enregistrement-lecteur (44) dotée de cellules de mémoire pour la mémorisation de données des états de fonctionnement du dispositif et que ces données sont transmissibles, par l'intermédiaire de l'interface série (51), à l'appareil de test ainsi opérationnel.
